# EUROPÄISCHE PATENTSCHRIFT

(11) **EP 0 976 553 B1**
(45) Veröffentlichungstag und Bekanntmachung des Hinweises auf die Patenterteilung: **04.09.2002**
(21) Anmeldenummer: 99111928.0
(22) Anmeldetag: 22.06.1999
(51) Int. Cl.: B41F 21/10, B65H 5/38

(54) **Verfahren und Vorrichtung zur Übergabe der Hinterkante eines Bogens in einer Wendeeinrichtung einer Bogenrotationsdruckmaschine**
Method and device for the transfer of the trailing sheet edge in a reversing device of a sheet-fed printing press
Procédé et dispositif pour le transfert du bord queue d'une feuille dans un dispositif de retournement d'une presse à feuilles

(30) Priorität: 28.07.1998 DE 19833901
(43) Veröffentlichungstag der Anmeldung: 02.02.2000
(73) Patentinhaber: Heidelberger Druckmaschinen Aktiengesellschaft, 69115 Heidelberg (DE)
(72) Erfinder: Becker, Willi, 69245 Bammental (DE); Fricke, Andreas, Dr., 69412 Eberbach (DE)

(56) Entgegenhaltungen:
- EP-A- 0 225 567
- EP-A- 0 563 746
- EP-A- 0 706 881
- DE-A- 2 305 132
- DE-A- 2 354 418
- DE-A- 3 829 626
- DE-U- 29 710 252

## Beschreibung

Die Erfindung betrifft ein Verfahren und eine Vorrichtung zur Übergabe der Hinterkante eines Bogens in einer Wendeeinrichtung einer Bogenrotationsdruckmaschine.

Zum beidseitigen Bedrucken von bogenförmigem Material in einer Bogenrotationsdruckmaschine im Schön- und Widerdruckbetrieb ist es erforderlich, den Bogen nach dem Bedrucken der Bogenoberseite durch eine Wendeeinrichtung zu wenden, um den Bogen anschließend auf der Bogenrückseite bedrucken zu können.

Aus der DE-OS 24 51 987 ist eine Wendeeinrichtung bekannt, bei der im Schön- und Widerdruckbetrieb die Hinterkante eines auf einem Gegendruckzylinder geführten Bogens durch einen aus der Peripherie eines nachgeordneten bogenführenden Zylinders herausschwenkbaren Sauggreifer ergriffen und vor dem Passieren der Übergabezentralen zwischen den beiden Zylindern in die Peripherie des nachgeordneten bogenführenden Zylinders geführt wird. In der Peripherie des nachgeordneten bogenführenden Zylinders wird die Bogenhinterkante dann einer weiteren Greifereinrichtung übergeben, welch letztere die Bogenhinterkante an eine dritte Greifereinrichtung übergibt, die ebenfalls innerhalb der Peripherie verschwenkbar angeordnet ist. Um eine zu Registerfehlern führende Relativbewegung zwischen der Bogenhinterkante und den noch auf dem Gegendruckzylinder haftenden Bogenteilen entgegenzutreten, wird der Sauggreifer beim Einfahren desselben in die Peripherie des nachgeordneten bogenführenden Zylinders auf einer Trochoidenbahn geführt. Aufgrund der im Inneren der Peripherie erfolgenden Übergabe der Bogenhinterkante sowie der Komplexität der verwendeten Getriebe ist mit der beschriebenen Wendeeinrichtung eine passerhaltige Übergabe, insbesondere bei hohen Fortdruckgeschwindigkeiten, nicht möglich. Weiterhin neigen bei der beschriebenen Vorrichtung die Bogen, insbesondere bei größeren Papiergewichten, fliehkraftbedingt in ihrem von den Sauggreifern vom Druckzylinder abgehobenen hinteren Teil zu einer Bauschen-Bildung, die einer passergerechten Übernahme durch die nachfolgenden Greifereinrichtungen zusätzlich entgegensteht.

Die DE-PS 38 29 626 C2 beschreibt eine Bogenrotationsdruckmaschine mit einer Wendeeinrichtung, bei der im Schön- und Widerdruckbetrieb die Bogenhinterkante durch einen aus der Peripherie eines nachgeordneten bogenführenden Zylinders herausschwenkbaren Sauggreifer vom vorgeordneten Gegendruckzylinder abgehoben wird. Beim Zurückfahren des Sauggreifers unter die Peripherie des nachgeordneten bogenführenden Zylinders wird die Bewegung des Sauggreifers in der Weise durch ein Getriebe gesteuert, das die Bogen entgegen der Drehrichtung des nachgeordneten bogenführenden Zylinders gestrafft werden.

Aufgrund der Übergabe der Bogenhinterkante durch die Sauggreifer innerhalb der Peripherie des nachgeordneten bogenführenden Zylinders entstehen bei den Vorrichtungen nach der DE-PS 38 29 626 C2 sowie der DE-OS 24 51 987 zwischen den Bogen und den im Inneren angeordneten Greifereinrichtungen vergleichsweise große Relativbewegungen, die bei einer fehlenden Nachführung der verwendeten Greifer und Sauger beispielsweise zu einem sogenannten "Rupfen" führen können, da der die Bogenvorderkante haltende Greifer noch geschlossen ist, welches wiederum gravierende Passerproblemen nach sich zieht. Weiterhin kann es aufgrund eines ungleichen Greiferschlusses, bzw. einer ungleichen Greiferöffnung, wie sie häufig zwischen der Antriebsseite und der Bedienerseite einer Bogenrotationsdruckmaschine aufgrund der Elastizität der Greiferwellen auftritt, zu einem zeitlich versetzten "Rupfen" zwischen der Antriebsseite und der Bedienerseite kommen. Die Ursachen für den unterschiedlichen Greiferschluß sind dynamisch bedingt und werden zum Beispiel durch unterschiedliche Greiferwellentorsion, Drehzahlunterschiede etc. hervorgerufen. Darüber hinaus können insbesondere bei dicken Bedruckstoffen Passerfehler verursachende Verspannungen der Bogen auftreten. Diese sind darauf zurückzuführen, daß der gemeinsame Greiferschluß zwischen dem Öffnen des Vorderkantengreifers des Gegendruckzylinders und dem Schließen des Hinterkantengreifers, welcher in der Regel im Bereich von ca. 1-2 Maschinenwinkelgraden liegt, in Folge der erhöhten Dicke der Bedruckstoffe weiter vergrößert wird.

Die EP 0 706 881 A1 zeigt eine Blaseinrichtung zum Trennen der Bogenhinterkante vom Druckzylinder. Die Blaseinrichtung ist hierbei tangential gegen die Bogenhinterkante gerichtet, um diese nach dem Passieren des Übergabebereiches vom Druckzylinder zu trennen.

Die DE-A 23 05 132 zeigt eine Anzahl fest angeordneter Saugkästen, die nach dem Übergabebereich für den Bogen über einer Überführtrommel angeordnet sind, um den gesamten Bogen geringfügig von der Mantelfläche der Trommel abzuheben, damit ein Abschmieren der bedruckten Seite des Bogens verhindert wird. Wahlweise soll zur Erzeugung einer Saugkraft tangential den Bogen anströmende Blasluft eingesetzt werden.

Die EP 0 563 746 A1 zeigt eine Vorrichtung zum Lösen des gesamten Bogens von der Mantelfläche eines Druckzylinders. Zu diesem Zweck wird der Bogen von seiner Vorderkante bis zur Hinterkante tangential unterblasen.

Durch die Erfindung soll die Aufgabe gelöst werden, ein Verfahren und eine Vorrichtung zur Übergabe der Hinterkante eines bedruckten Bogens in einer Wendeeinrichtung einer Bogenrotationsdruckmaschine zu schaffen, welches bzw. welche die Nachteile des Standes der Technik vermeidet und eine passerhaltige und registergenaue Übergabe der Bogenhinterkante auch bei hohen Fortdruckgeschwindigkeiten sowie bei der Verarbeitung von großen Bedruckstoffstärken sicherstellt.

Diese Aufgabe wird erfindungsgemäß durch die Merkmale der Ansprüche 1,2,3 oder 10 gelöst.

Es ist bei der erfindungsgemäßen Vorrichtung von Vorteil, daß ein Getriebe für die Bewegung des Abnahmemittels, z. B. Sauggreifer eingespart werden kann.

Erfindungsgemäß erfolgt das Lösen der Bogenhinterkante durch den Einsatz von Blasluft, die mittels Blasdüsen unter die Hinterkante des Bogens gerichtet ist. Alternativ oder unterstützend können in dem bogentransportierenden Zylinder, z. B. Druckzylinder Blasluftöffnungen vorgesehen sein, die die Hinterkante vom Zylinder abheben. Um die Hinterkante auf einer definierten Bogenbahn zu führen ist es vorgesehen, eine Bogenleiteinrichtung anzuordnen, an der sich die Bogenhinterkante anlegt. Eingriffsöffnungen sind über die axiale Länge der Bogenleiteinrichtung verteilt vorgesehen, durch welche ein Bogenübernahmegreifer der Wendetrommel hindurchgreifen kann, um die Bogenhinterkante zu erfassen. In vorteilhafter Ausgestaltung kann eine Greiferauflage des Bogenübernahmegreifers mit Saugöffnungen versehen sein, die eine Relativbewegung der Bogenhinterkante vor dem festen Greiferschluß zulassen.

Weitere Merkmale der Erfindung sind in den Unteransprüchen enthalten.

Die Erfindung wird nachfolgend mit Bezug auf die Zeichnung anhand von Beispielen beschrieben.

Die Figur zeigt eine schematische Darstellung eines vorgeordneten bogenführenden Zylinders und eines nachgeordneten bogenführenden Zylinders einer Wendeeinrichtung mit einer erfindungsgemäßen Vorrichtung zur Übergabe der Hinterkante des auf dem vorgeordneten bogenführenden Zylinders geführten Bogens.

Wie in der Figur dargestellt ist, umfaßt die erfindungsgemäße Vorrichtung 1 zur Übergabe der Hinterkante 2 eines auf einem vorgeordneten bogenführenden Zylinder 4 geführten Bogens 6 an einen nachgeordneten bogenführenden Zylinder 8 einer Wendeeinrichtung 10, Bogenabhebemittel 12 sowie eine am nachgeordneten bogenführenden Zylinder angeordnete Greifereinrichtung 14. Die Bogenabhebemittel 12 bestehen erfindungsgemäß aus mindestens einer, vorzugsweise einer Anzahl von über die axiale Länge und/oder Umfangsrichtung des vorgeordneten Zylinders, z. B. Druckzylinder 4 verteilt angeordneten Blasdüsen 16, die auf den Zylinder 4 zum Unterblasen der Hinterkante 2 ausgerichtet sind. Die Blasdüsen 16 sind im Bereich bis zu ca. 90° vor der Linie 27 angeordnet. Die Blasdüsen 16 sind in Abhängigkeit der zu verarbeitenden Papierstärke zur Änderung der Blasrichtung verstellbar gelagert. Zusätzlich ist Blasluftdruck und die Blasluftmenge einstellbar. Eine Bogenleiteinrichtung 17, z. B. in Form eines Bogenleitblechs, ist in einem kleinen Abstand zur Peripherie des vorgeordneten Zylinders 4 angebracht und definiert eine Bewegungsbahn für die Hinterkante 2 des Bogens 6, die sich nach dem Abheben der Bogenhinterkante 2 vom Druckzylinder 4 an die Bogenleiteinrichtung 17 anlegt. Die Bogenleiteinrichtung 17 weist über die axiale Länge verteilt eine Anzahl von Eingriffsöffnungen 18 auf, durch welche die Greifereinrichtung 14 hindurchgreifen kann, um die Bogenhinterkante 2 zu erfassen.

Im wesentlichen gleichzeitig mit dem Abheben der Bogenhinterkante 2 durch die Blaseinrichtung 12 wird die Bogengreifereinrichtung 14 aus der Peripherie des nachgeordneten bogenführenden Zylinders 8 herausgefahren. In der bevorzugten Ausführungsform der Erfindung wird die Greifereinrichtung 14 durch ein nicht dargestelltes Kurvengetriebe um eine Drehachse 20 verschwenkt. Die Greifereinrichtung 14 wird im wesentlichen durch eine Anzahl von Greiferfingern 21 und damit zusammenwirkenden Greiferauflagen 22 gebildet.

Die aus der Peripherie des nachgeordneten bogenführenden Zylinders 8 herausgefahrene Greiferauflage 22 übernimmt von der Leiteinrichtung 17 die Hinterkante 2 des Bogens 6 außerhalb der Peripherie des nachgeordneten bogenführenden Zylinders 8. Hierbei weist die Greiferauflage im Bereich der Übernahme der Bogenhinterkante 2 einen Abstand zum Zylinder 4 auf, der in etwa dem Abstand der Leiteinrichtung 17 entspricht. Durch diese Maßnahme wird die Bogenhinterkante 2 sanft von der Leiteinrichtung 17 an die Greiferauflage 22 übergeben. Das Übernehmen der Bogenhinterkante 2 durch die Greiferauflage 22 erfolgt dabei vorzugsweise auf oder im Bereich einer zwischen den Peripherien der Zylinder 4, 8 verlaufenden Linie, die senkrecht zu der die Drehzentren der Zylinder 4, 8 verbindenden gedachten Linie 27 angeordnet ist. Aus Gründen der Vereinfachung wird diese Linie nachfolgend als Tangentenlinie bezeichnet, obgleich sie sich genaugenommen im Zentrum des zwischen den beiden Oberflächen der Zylinder 4 und 8 gebildeten Spalts befindet, welcher beispielsweise eine Spaltbreite von mehrerenl/10 mm aufweisen kann. Während der Übergabe der Bogenhinterkante 2 an die Greiferauflage 22 befindet sich diese bezüglich des nachgeordneten Zylinders 8 vorzugsweise in Ruhe.

Es wird vorgeschlagen, die Bogenhinterkante 2 mittels der Greifereinrichtung 14 zunächst nur mit einem kleinen Schließdruck zu beaufschlagen, so daß die Bogenhinterkante 2 eine Relativbewegung gegenüber der Greiferauflage 22 ausführen kann. Durch diese Maßnahme wird ein Straffen des Bogens 6 erreicht. Nach dem Straffen des Bogens 6 wird die Greifereinrichtung 14 fest geschlossen und übergibt darauffolgend den Bogen zug-und stauchfrei an den nachgeordneten Zangengreifer 10.

Alternativ oder unterstützend zum vorgeschlagenen geringen Schließdruck kann es vorgesehen sein, die Greiferauflage mit Saugöffnungen 28 zu versehen, die den Bogen 6 mit Unterdruck halten, der jedoch so eingestellt ist, daß eine Relativbewegung beim Straffen des Bogens 6 zugelassen wird, bevor die Greifereinrichtung 14 fest geschlossen wird.

Die Greifereinrichtung 14 wird nach dem Ergreifen der Bogenhinterkante 2 und der Freigabe der Bogenvorderkante in der Weise um die Achse 20 zurückverschwenkt, daß die die Bogenhinterkante 2 haltende Bogengreifereinrichtung 14 vor dem Passieren der Linie 27 in die Peripherie des nachgeordneten bogenführenden Zylinders 8 zurückgefahren wird.

Die Greifereinrichtung 14 übergibt die Bogenhinterkante 2 anschließend an die Greifereinrichtung 10, die beispielsweise als eine innerhalb der Peripherie des nachgeordneten bogenführenden Zylinders 8 angeordnete verschwenkbare Zangengreifereinrichtung 10 ausgebildet sein kann. Die weitere Greifereinrichtung 10 kann ferner abgewinkelte Bogenhalteflächen 33,34 aufweisen, und wird bei einer Weiterdrehung der Zylinder 4, 8 vorzugsweise derart verschwenkt, daß die Bogenhinterkante 2 nach dem Verschwenken unmittelbar im Bereich der Peripherie des nachgeordneten bogenführenden Zylinders 8 verläuft. Hierdurch kann die Bogenhinterkante 2 des gewendeten Bogens 6 anschließend in bekannter Weise einer nicht dargestellten herkömmlichen Greifereinrichtung eines weiteren nachgeordneten bogenführenden Zylinders, beispielsweise eines Gegendruckzylinders in einem nachgeordneten Druckwerk übergeben werden.

Zur Unterstützung des Abhebens der Bogenhinterkante 2 vom vorgeordneten Zylinder 4 kann dieser im Bereich der Bogenhinterkante mit einer Anzahl von kleinen Blas- und Saugöffnungen 23 versehen sein, die das Abheben der Bogenhinterkante 2 verursachen bzw. die Blasdüsen 12 unterstützen, wobei je nach Formatlänge des Bogens die jeweils im Bereich der Bogenhinterkante angeordneten Blas- und Saugöffnungen 23 mit Blasluft und die übrigen mit Saugluft beaufschlagt werden können. Durch diese Maßnahme wird gewährleistet, daß nur ein gezielter Hinterkantenbereich des Bogens 6 vom Zylinder 4 abhebt, um sich mit der Hinterkante 2 an dem Leitblech 17 anzulegen.

Sofern der Zylinder 4 als Druckzylinder ausgebildet ist, ist es vorgesehen, die Blas- und Saugöffnungen 23 mittels eines luftdurchlässigen Aufzugs 24, z. B. einer poröse Folie aus Kunststoff oder Metall abzudecken.

### BEZUGSZEICHENLISTE

- 1: Vorrichtung
- 2: Hinterkante
- 3 4: Zylinder
- 5 6: Bogen
- 7 8: Zylinder
- 9 10: Wendeeinrichtung
- 11 12: Bogenabhebemittel
- 13 14: Greifereinrichtung
- 15 16: Blasdüsen
- 17: Bogenleiteinrichtung
- 18: Eingriffsöffnungen
- 19 20: Drehachse
- 21: Greiferfinger
- 22: Greiferauflage
- 23: Blas-/ Saugöffnungen
- 24: Aufzug
- 25 26 27: Linie
- 28: Saugöffnungen
- 29 30 31 32 33: Bogenhalteflächen
- 34: Bogenhalteflächen

## Patentansprüche

1. Vorrichtung (1) zur Übergabe der Hinterkante (2) eines auf einem vorgeordneten bogenführenden Zylinder (4) geführten Bogens (6) an einen nachgeordneten bogenführenden Zylinder (8) einer Wendeeinrichtung (10) in einer Bogenrotationsdruckmaschine, mit mindestens einem Abhebemittel (12;23) zum Abheben der Bogenhinterkante (2) vom vorgeordneten bogenführenden Zylinder (4) sowie mit einer am nachgeordneten bogenführenden Zylinder (8) angeordneten Greifereinrichtung (14), welche eine aus der Peripherie des nachgeordneten bogenführenden Zylinders (8) herausfahrbare Greiferauflage (22) aufweist, die die Bogenhinterkante (2) von den Abhebemitteln (12) außerhalb der Peripherie übernimmt und nach der Übernahme in die Peripherie zurückgefahren wird,
**dadurch gekennzeichnet,**
**daß** das Abhebemittel (12) mindestens eine stationär angeordnete, einstellbare Blasdüse (16) ist, die auf den vorgeordneten bogenführenden Zylinder (4) zum Unterblasen der Hinterkante (2) des Bogens (6) gerichtet ist und daß vor der Bogenübernahmestelle durch die Greifereinrichtung (14) ein Bogenleitelement (17) angeordnet ist.

2. Vorrichtung (1) zur Übergabe der Hinterkante (2) eines auf einem vorgeordneten bogenführenden Zylinder (4) geführten Bogens (6) an einen nachgeordneten bogenführenden Zylinder (8) einer Wendeeinrichtung(10) in einer Bogenrotationsdruckmaschine, mit mindestens einem Abhebemittel (12;23) zum Abheben der Bogenhinterkante (2) vom vorgeordneten bogenführenden Zylinder (4) sowie mit einer am nachgeordneten bogenführenden Zylinder (8) angeordneten Greifereinrichtung (14), welche eine aus der Peripherie des nachgeordneten bogenführenden Zylinders (8) herausfahrbare Greiferauflage (22) aufweist, die die Bogenhinterkante (2) von den Abhebemitteln (12) außerhalb der Peripherie übernimmt und nach der Übernahme in die Peripherie zurückgefahren wird,
**dadurch gekennzeichnet,**
**daß** das Abhebemittel (12) aus einer Anzahl von im vorgeordneten bogenführenden Zylinder (4) angeordneten Blasdüsen (23) besteht, die den Bogen (6) an der Hinterkante (2) unterblasen und daß vor der Bogenübernahmestelle durch die Greifereinrichtung (14) ein Bogenleitelement (17) angeordnet ist.

3. Vorrichtung (1) zur Übergabe der Hinterkante (2) eines auf einem vorgeordneten bogenführenden Zylinder (4) gerührten Bogens (6) an einen nachgeordneten bogenführenden Zylinder (8) einer Wendeeinrichtung(10) in einer Bogenrotationsdruckmaschine, mit mindestens einem Abhebemittel (12;23) zum Abheben der Bogenhinterkante (2) vom vorgeordneten bogenführenden Zylinder (4) sowie mit einer am nachgeordneten bogenführenden Zylinder (8) angeordneten Greifereinrichtung (14), welche eine aus der Peripherie des nachgeordneten bogenführenden Zylinders (8) herausfahrbare Greiferauflage (22) aufweist, die die Bogenhinterkante (2) von den Abhebemitteln (12) außerhalb der Peripherie übernimmt und nach der Übernahme in die Peripherie zurückgefahren wird,
**dadurch gekennzeichnet,**
**daß** das Abhebemittel (12) mindestens eine stationär angeordnete Blasdüse ist, die auf den vorgeordneten bogenführenden Zylinder (4) zum Unterblasen der Hinterkante (2) des Bogens (6) gerichtet ist, daß eine Anzahl von Blasdüsen (23) im vorgeordneten bogenführenden Zylinder (4) vorgesehen sind, die den Bogen zusätzlich an der Hinterkante (2) unterblasen und daß vor der Bogenübernahmestelle durch die Greifereinrichtung (14) ein Bogenleitelement (17) angeordnet ist.

4. Vorrichtung nach Anspruch 1 bis 3,
**dadurch gekennzeichnet,**
**daß** das Bogenleitelement (17) einen Abstand zur Peripherie des vorgeordneten bogenführenden Zylinders (4) aufweist, der dem Abstand der Greiferauflage (22) zum vorgeordneten bogenführenden Zylinder (4) im Übergabebereich der Bogenhinterkante (2) entspricht.

5. Vorrichtung nach Anspruch 4,
**dadurch gekennzeichnet,**
**daß** das Bogenleitelement (17) Eingriffsöffnungen (18) aufweist, durch welche hindurch die Greifereinrichtungen (14) des nachgeordneten bogenführenden Zylinders (8) hindurchgreifen.

6. Vorrichtung nach Anspruch 5,
**dadurch gekennzeichnet,**
**daß** jede Greifereinrichtung (14) aus einer Greiferauflage (22) und einem Greiferfinger (21) besteht.

7. Vorrichtung nach Anspruch 6,
**dadurch gekennzeichnet,**
**daß** die Greiferauflage (22) Saugdüsen (28) zum Halten der Bogenhinterkante (2) aufweist.

8. Vorrichtung nach Anspruch 7,
**dadurch gekennzeichnet,**
**daß** die Saugkraft der Saugdüsen (28) derart einstellbar ist, daß die Bogenhinterkante (2) eine Relativbewegung gegenüber der Greiferauflage (22) durchführen kann.

9. Vorrichtung nach einem der vorhergehenden Ansprüche,
**dadurch gekennzeichnet,**
**daß** der vorgeordnete bogenführende Zylinder (4) ein Druckzylinder ist, daß der Druckzylinder einen Aufzug (24) aufweist, der mindestens im Bereich der Blas- und Saugöffnungen (23) luftdurchlässig ausgebildet ist.

10. Verfahren zur Übergabe der Hinterkante (2) eines auf einem vorgeordneten bogenführenden Zylinder (4) geführten Bogens (6) an eine die Bogenhinterkante übernehmende, Greiferauflagen (22) aufweisende Greifereinrichtung (14) eines nachgeordneten bogenrührenden Zylinders (8) in einer Wendeeinrichtung (10) einer Bogenrotationsdruckmaschine, wobei folgende Verfahrensschritte durchgeführt werden:
- Abheben der Bogenhinterkante (2) vom vorgeordneten bogenführenden Zylinder (4) durch Blaseinrichtungen (12;23),
- Führen der Bogenhinterkante (2) durch eine Leiteinrichtung (17),
- Herausfahren der Bogengreiferauflagen (22) der Greifereinrichtung (14) aus der Peripherie des nachgeordneten bogenführenden Zylinders (8),
- Übernehmen und Halten der Bogenhinterkante von der Leiteinrichtung (17) außerhalb der Peripherie durch die Bogengreiferauflagen (22),
- Straffen des Bogens vor dem festen Greiferschluß der Greifereinrichtung (14) und daraufhin
- Zurückfahren der Bogengreiferauflagen (22) in die Peripherie des nachgeordneten bogenführenden Zylinders mit anschließender Übergabe der Bogenhinterkante (2) aus dem festen Greiferschluß der Greifereinrichtung (14) in den festen Greiferschluß der Wendeeinrichtung (10).

## Claims

1. Device (1) for transferring the trailing edge (2) of a sheet (6) carried on a sheet-carrying cylinder (4) arranged upstream to a sheet-carrying cylinder (8) arranged downstream and belonging to a turner device (10) in a sheet-fed rotary printing machine, having at least one lifting means (12; 23) for lifting the sheet trailing edge (2) off the sheet-carrying cylinder (4) arranged upstream, and having a gripper device (14) which is arranged on the sheet-carrying cylinder (8) arranged downstream and which has a gripper pad (22) which can be moved out of the periphery of the sheet-carrying cylinder (8) arranged downstream, which picks up the sheet trailing edge (2) from the lifting means (12) outside the periphery and is moved back into the periphery after the transfer, **characterized in that** the lifting means (12) is at least one adjustable blower nozzle (16) which is arranged in a stationary manner, is aimed at the sheet-carrying cylinder (4) arranged upstream in order to blow underneath the trailing edge (2) of the sheet (6), and **in that** a sheet guide element (17) is arranged upstream of the sheet pick-up point by the gripper device (14).

2. Device (1) for transferring the trailing edge (2) of a sheet (6) carried on a sheet-carrying cylinder (4) arranged upstream to a sheet-carrying cylinder (8) arranged downstream and belonging to a turner device (10) in a sheet-fed rotary printing machine, having at least one lifting means (12; 23) for lifting the sheet trailing edge (2) off the sheet-carrying cylinder (4) arranged upstream, and having a gripper device (14) which is arranged on the sheet-carrying cylinder (8) arranged downstream and which has a gripper pad (22) which can be moved out of the periphery of the sheet-carrying cylinder (8) arranged downstream, which picks up the sheet trailing edge (2) from the lifting means (12) outside the periphery and is moved back into the periphery after the transfer, **characterized in that** the lifting means (12) comprises a number of blower nozzles (23) which are arranged in the sheet-carrying cylinder (4) arranged upstream and blow under the sheet (6) at the trailing edge (2), and **in that** a sheet guide element (17) is arranged upstream of the sheet pick-up point by the gripper device (14).

3. Device (1) for transferring the trailing edge (2) of a sheet (6) carried on a sheet-carrying cylinder (4) arranged upstream to a sheet-carrying cylinder (8) arranged downstream and belonging to a turner device (10) in a sheet-fed rotary printing machine, having at least one lifting means (12; 23) for lifting the sheet trailing edge (2) off the sheet-carrying cylinder (4) arranged upstream, and having a gripper device (14) which is arranged on the sheet-carrying cylinder (8) arranged downstream and which has a gripper pad (22) which can be moved out of the periphery of the sheet-carrying cylinder (8) arranged downstream, which picks up the sheet trailing edge (2) from the lifting means (12) outside the periphery and is moved back into the periphery after the transfer, **characterized in that** the lifting means (12) is at least one blower nozzle which is arranged in a stationary manner and is aimed at the sheet-carrying cylinder (4) arranged upstream in order to blow underneath the trailing edge (2) of the sheet (6), **in that** a number of blower nozzles (23) are provided in the sheet-carrying cylinder (4) arranged upstream and additionally blow underneath the sheet at the trailing edge (2), and **in that** a sheet guide element (17) is arranged upstream of the sheet pick-up point by the gripper device (14).

4. Device according to Claims 1 to 3, **characterized in that** the sheet guide element (17) is at a distance from the periphery of the sheet-carrying cylinder (4) arranged upstream which corresponds to the distance between the gripper pad (22) and the sheet-carrying cylinder (4) arranged upstream in the transfer area of the sheet trailing edge (2).

5. Device according to Claim 4, **characterized in that** the sheet guide element (17) has engagement openings (18), through which the gripper devices (14) of the sheet-carrying cylinder (8) arranged downstream reach.

6. Device according to Claim 5, **characterized in that** each gripper device (14) comprises a gripper pad (22) and a gripper finger (21).

7. Device according to Claim 6, **characterized in that** the gripper pad (22) has suction nozzles (28) for holding the sheet trailing edge (2).

8. Device according to Claim 7, **characterized in that** the suction force of the suction nozzles (28) can be adjusted in such a way that the sheet trailing edge (2) can carry out a relative movement with respect to the gripper pad (22).

9. Device according to one of the preceding claims, **characterized in that** the sheet-carrying cylinder (4) arranged upstream is an impression cylinder, and **in that** the impression cylinder has a cover (24) which is designed to be air-permeable, at least in the area of the blower and suction openings (23).

10. Method of transferring the trailing edge (2) of a sheet (6) carried on a sheet-carrying cylinder (4) arranged upstream to a gripper device (14) which picks up the sheet trailing edge, has gripper pads (22) and belongs to a sheet-carrying cylinder (8) arranged downstream in a turner device (10) of a sheet-fed rotary printing machine, the following method steps being carried out:
- lifting the sheet trailing edge (2) off the sheet-carrying cylinder (4) arranged upstream by means of blowing devices (12; 23),
- guiding the sheet trailing edge (2) by means of a guide device (17),
- moving the sheet gripper pads (22) of the gripper device (14) out of the periphery of the sheet-carrying cylinder (8) arranged downstream,
- picking up and holding the sheet trailing edge from the guide device (17) outside the periphery by means of the sheet gripper pads (22),
- tautening the sheet before the firm grip of the gripper device (14) and then
- moving the sheet gripper pads (22) back into the periphery of the sheet-carrying cylinder arranged downstream, with subsequent transfer of the sheet trailing edge (2) from the firm grip of the gripper device (14) into the firm grip of the turner device (10).

## Revendications

1. Dispositif (1) de transfert du bord arrière (2) d'une feuille (6) guidée sur un cylindre (4) amont de guidage de feuille vers un cylindre (8) aval de guidage de feuille d'un dispositif vireur (10) d'une rotative typographique à feuilles, avec au moins un moyen de soulèvement (12 ; 23) pour soulever le bord arrière de feuille (2) à partir du cylindre (4) amont de guidage de feuille, ainsi qu'avec un dispositif de préhension (14), disposé sur le cylindre (8) aval de guidage de feuille, dispositif de préhension qui présente un appui de griffe (22) pouvant sortir de la périphérie du cylindre (8) aval de guidage de feuille, appui qui prend en charge le bord arrière de feuille (2) à partir des moyens de soulèvement (12) en dehors de la périphérie et qui rentre dans la périphérie après la prise en charge,
**caractérisé en ce que** le moyen de soulèvement (12) est au moins une buse de soufflage (16) réglable, disposée de façon stationnaire, qui est dirigée vers le cylindre (4) amont de guidage de feuille pour réaliser un soufflage par en-dessous du bord arrière (2) de la feuille (6) et **en ce qu'**un élément de pilotage de feuille (17) est disposé en amont du point de prise en charge de la feuille par le dispositif de préhension (14).

2. Dispositif (1) de transfert du bord arrière (2) d'une feuille (6) guidée sur un cylindre (4) amont de guidage de feuille vers un cylindre (8) aval de guidage de feuille d'un dispositif vireur (10) d'une rotative typographique à feuilles, avec au moins un moyen de soulèvement (12 ; 23) pour soulever le bord arrière de feuille (2) à partir du cylindre (4) amont de guidage de feuille, ainsi qu'avec un dispositif de préhension (14), disposé sur le cylindre (8) aval de guidage de feuille, dispositif de préhension qui présente un appui de griffe (22) pouvant sortir de la périphérie du cylindre (8) aval de guidage de feuille, appui qui prend en charge le bord arrière de feuille (2) à partir des moyens de soulèvement (12) en dehors de la périphérie et qui rentre dans la périphérie après la prise en charge,
**caractérisé en ce que**
le moyen de soulèvement (12) se compose de plusieurs buses de soufflage, disposées dans le cylindre (4) amont de guidage de feuille, qui soufflent par en-dessous sur la feuille (6) au niveau du bord arrière (2) et **en ce qu'**un élément de pilotage de feuille (17) est disposé en amont du point de prise en charge de la feuille par le dispositif de préhension (14).

3. Dispositif (1) de transfert du bord arrière (2) d'une feuille (6) guidée sur un cylindre (4) amont de guidage de feuille vers un cylindre (8) aval de guidage de feuille d'un dispositif vireur (10) d'une rotative typographique à feuilles, avec au moins un moyen de soulèvement (12 ; 23) pour soulever le bord arrière de feuille (2) à partir du cylindre (4) amont de guidage de feuille, ainsi qu'avec un dispositif de préhension (14), disposé sur le cylindre (8) aval de guidage de feuille, dispositif de préhension qui présente un appui de griffe (22) pouvant sortir de la périphérie du cylindre (8) aval de guidage de feuille, appui qui prend en charge le bord arrière de feuille (2) à partir des moyens de soulèvement (12) en dehors de la périphérie et qui rentre dans la périphérie après la prise en charge,
**caractérisé en ce que**
le moyen de soulèvement (12) est au moine une buse de soufflage, disposée de façon stationnaire, qui est dirigée vers le cylindre (4) amont de guidage de feuille pour souffler par en-dessous sur le bord arrière (2) de la feuille (6), **en ce que** plusieurs buses de soufflage (23) sont prévues dans le cylindre (4) amont de guidage de feuille et soufflent de façon supplémentaire par en-dessous sur la feuille au niveau du bord arrière (2), et **en ce qu'**un élément de pilotage de feuille (17) est disposé en amont du point de prise en charge de la feuille par le dispositif de préhension (14).

4. Dispositif selon les revendications 1 à 3,
**caractérisé en ce que**
l'élément de pilotage de feuille (17) présente, par rapport à la périphérie du cylindre (4) amont de guidage de feuille, un écart qui correspond à l'écart de l'appui de griffe (22) au cylindre (4) amont de guidage de feuille dans la zone de transfert du bord arrière (2) de feuille.

5. Dispositif selon la revendication 4,
**caractérisé en ce que**
l'élément de pilotage de feuille (17) présente des ouvertures de prise à travers lesquelles les dispositif de préhension (14) du cylindre (8) aval de guidage de feuille effectuent leur prise.

6. Dispositif selon la revendication 5,
**caractérisé en ce que** chaque dispositif de préhension (14) se compose d'un appui de griffe (22) et d'un doigt de prise (21).

7. Dispositif selon la revendication 6,
**caractérisé en ce que**
l'appui de griffe (22) présente des buses d'aspiration (28) pour retenir le bord arrière (2) de feuille.

8. Dispositif selon la revendication 7,
**caractérisé en ce que**
la force d'aspiration des buses d'aspiration (28) est réglable de sorte que le bord arrière (2) de feuille peut effectuer un mouvement relatif par rapport à l'appui de griffe (22).

9. Dispositif selon l'une des revendications précédentes,
**caractérisé en ce que**
le cylindre (4) amont de guidage de feuille est un cylindre d'impression, **en ce que** le cylindre d'impression présente un habillage (24) qui est constitué de façon à être étanche à l'air au moine dans le secteur des ouvertures de soufflage et d'aspiration (22).

10. Procédé de transfert du bord arrière (2) d'une feuille (6) guidée sur un cylindre (4) amont de guidage de feuille vers un dispositif de préhension (14) présentant des appuis de griffe (22) prenant en charge le bord arrière de feuille, dispositif de préhension d'un cylindre (8) aval de guidage de feuille dans un dispositif vireur (10) d'une rotative typographique à feuilles,
à l'occasion de quoi les étapes de procédé suivantes sont mises en oeuvre
- soulèvement, par des dispositifs de soufflage (12 ; 23), du bord arrière (2) de feuille à partir du cylindre (4) amont de guidage de feuille,
- guidage du bord arrière (2) de feuille par un élément de pilotage de feuille (17),
- sortie des appuis de griffe (22)de feuille du dispositif de préhension (14) hors de la périphérie du cylindre (8) aval de guidage de feuille,
- prise en charge et retenue, par les appuis de griffe (22), du bord arrière de feuille à partir de l'élément de pilotage de feuille (17) en dehors de la périphérie,
- raidissement de la feuille avant la fermeture ferme de griffe du dispositif de préhension (14) et puis
- rentrée des appuis de griffe (22) dans la périphérie du cylindre aval de guidage de feuille, suivie du transfert du bord arrière (2) de feuille à partir de la fermeture ferme de griffe du dispositif de préhension (14) vers la fermeture ferme de griffe du dispositif vireur (10).
